# EUROPÄISCHE PATENTSCHRIFT

(11) **EP 2 378 003 B1**
(45) Veröffentlichungstag und Bekanntmachung des Hinweises auf die Patenterteilung: **24.06.2015**
(21) Anmeldenummer: 10009619.7
(22) Anmeldetag: 15.09.2010
(51) Int. Cl.: E02D 17/20, E02D 29/02, E02D 5/80

(54) **Anordnung zum Anschluss eines Geokunststoffs an einen tragfähigen Untergrund**
Assembly for connecting a geoplastic to a stable base
Agencement de raccordement d'un matériau géo-synthétique sur un sous-sol porteur

(30) Priorität: 19.04.2010 DE 202010005858 U
(43) Veröffentlichungstag der Anmeldung: 19.10.2011
(73) Patentinhaber: Dywidag-Systems International GmbH, 80796 München (DE)
(72) Erfinder: Glassl, Michael, 81476 München (DE)
(74) Vertreter: Patentanwälte Dr. Keller, Schwertfeger

(56) Entgegenhaltungen:
- WO-A2-2004/018779
- FR-A1- 2 913 035
- US-B1- 7 645 098

## Beschreibung

Die Erfindung betrifft eine Anordnung zum Anschluss eines Geokunststoffs an einen tragfähigen Untergrund gemäß dem Oberbegriff des Patentanspruchs 1.

Zur Stabilisierung eines böschungs- oder grundbruchgefährdeten Untergrunds ist der Einsatz von Geokunststoffen, insbesondere Geotextilien und Geogitter seit langem bekannt. Diese werden großflächig lagenweise in den Untergrund eingebaut und mit Erdschichten überschüttet. Geokunststoffe wirken dabei wie eine Bewehrung, weshalb diese Konstruktionsweise auch als "bewehrte Erde" bezeichnet wird. In diesem Zusammenhang ist es auch schon bekannt, Geokunststoffe mit Bodennägeln zu kombinieren, um die Standfestigkeit des Untergrunds zusätzlich zu erhöhen.

Ein Sonderfall stellt die Stabilisierung von Bodenschichten dar, bei der der zu sichernde Untergrund einseitig von standfestem Untergrund wie zum Beispiel einer Wand oder Fels begrenzt wird. Dabei entwickelt sich über die Höhe des zu sichernden Untergrunds ein horizontal gerichteter Erddruck, der Ursache für unerwünschte Bewegungen des Untergrunds sein kann.

Aus der FR 2 913 035 ist eine Verkleidung einer Geländewand bekannt, bei der die Verkleidung im horizontalen Abstand zur Geländewand mittels horizontaler verlaufender Haltemittel gehalten wird. Der sich dabei ergebende Raum zwischen Verkleidung und Geländewand ist mit einer verdichteten Aufschüttung aufgefüllt. Die Haltemittel sind im Bereich der Verkleidung und Geländewand jeweils umgeschlagen und mit ihren freien zurücklaufenden Endabschnitten jeweils in die verdichtete Aufschüttung eingebettet. Der dabei erzeugte Reibschluss infolge der Auflast durch die Aufschüttung verhindert ein Lösen der Haltemittel.

Um Geokunststoffe im standfesten Untergrund zu verankern, sind auch schon Bodennägel und Geokunststoffe kombiniert worden. Dabei stellt sich der Anschluss des Geokunststoffes an den Badennagel als kritisch heraus. Erlaubt die Art der Befestigung einen zu großen Schlupf zwischen Bodennagel und Geokunststoff. dann sind bis zur Aktivierung der Verankerungskraft Bewegungen der gefährdeten Erdschichten möglich. Bei Überschreiten der vom Untergrund aufnehmbaren Scherkräfte bilden sich in der Folge Gleitfugen zwischen den unterschiedlichen Erdschichten aus, die einer späteren Instabilität Vorschub leisten.

Vor diesem Hintergrund besteht die Aufgabe der Erfindung darin, einen kraftschlüssigen Anschluss eines Geokunststoffs an einen Bodennagel bereit zu stellen, bei dem nur geringe oder keine Bewegungen des zu sichernden Untergrunds auftreten.

Diese Aufgabe wird durch eine Anordnung mit den Merkmalen des Patentanspruchs 1 gelöst.

Vorteilhafte Weiterbildungen ergeben sich aus den Unteransprüchen.

Gemäß der Erfindung ist vorgesehen den Geokunststoff nicht nur punktuell, sondern entlang einer oder mehrerer Befestigungslinien zu verankern. Verformungen des Geokunststoffes treten bei dieser Befestigungsart gegenüber einer punktuellen Befestigung in wesentlich geringerem Maße auf, was in der Folge Bewegungen im Untergrund reduziert oder ganz verhindert. Die Gefahr instabiler Bodenschichten wird dadurch erheblich verringert. Zur Umsetzung dieses Erfindungsgedankens ist ein Anschlussstab vorgesehen, der planparallel zum Untergrund entlang einer vorbestimmten Befestigungslinie verläuft und in dem standfesten Untergrund mit Hilfe von Ankerstäben verankert ist. Auf diese Weise wird eine Möglichkeit geschaffen, den Geokunststoff entlang des Anschlussstabes zu fixieren, wobei sich eine linienförmige Befestigung des Geokunststoffes vorzugsweise entlang des Randbereichs des Geokunststoffes ergibt. Eine horizontale Verschiebung des Geokunststoffes in nennenswertem Umfang ist dadurch nicht mehr möglich.

In bevorzugter Weiterbildung der Erfindung ist der den Anschluss an den Untergrund bewirkende Ankerstab mit seinem aus dem Untergrund herausreichenden zweiten Längsabschnitt mit einem Spannschloss versehen. Das Spannschloss ermöglicht es, die Lage des Anschlussstabs in Längsrichtung des Ankerstabs verändern zu können. Durch Zusammenschrauben des Spannschlosses kann beispielsweise die Länge des Ankerstabs insgesamt verkürzt und damit der Geokunststoff über seine gesamte Fläche entgegen der erwarteten Bodenbewegung gespannt werden. Auf diese Weise wird jeglicher Schlupf des Geokunststoffs im Bereich der Befestigung eliminiert und damit das Risiko einer Bodeninstabilität weiter reduziert.

Im Sinne einer einfach handzuhabenden, aber gleichzeitig wirkungsvollen und wirtschaftlichen Lagerung des Anschlussstabs an den Gewindestäben, sind an den Enden der Gewindestäbe Aufnahmen vorgesehen, die vorzugsweise von einer aufgeschraubten oder angeschweißten Öse mit Querbohrung gebildet werden. Das Innengewinde der aufgeschraubten Öse ermöglicht ein einfaches Aufschrauben auf das freie Ende eines Ankerstabs. Die Querbohrung dient dazu, den Anschlussstab durch Hindurchführung desselben kraftschlüssig zu halten, wobei der Anschlussstab sich vorteilhafterweise über mehrere Aufnahmen unterschiedlicher Ankerstellen hinweg erstreckt. So kann die Verankerung des Geokunststoffs allein durch Schrauben und Stecken hergestellt werden, ohne den Einsatz zusätzlicher Werkzeuge und Ausrüstung.

Gemäß einer alternativen Ausführungsform der Erfindung ist vorgesehen, den Anschlussstab mittels Spanngurten an den freien Enden der Ankerstäbe, vorzugsweise an Aufnahmen der Ankerstäbe, zu befestigen. Durch Verkürzen der Spanngurte kann ebenfalls der Schlupf aus dem Geokunststoff eliminiert werden.

Zur Erreichung einer linienförmigen Befestigung des Geokunststoff am Anschlussstab erweist es sich als besonders vorteilhaft, den Geokunststoff um den Anschlussstab umzuschlagen und im Überlappungsbereich mit dem übrigen Geokunststoff zu verbinden. In Verbindung mit einem Geogitter als Geokunststoff zeigt sich hierbei eine Verbindungsart als besonders wirkungsvoll und gleichzeitig einfach, bei der die Längsstege des umgeschlagenen Geogitters die Gitterstruktur des übrigen Geogitters durchdringen und auf diese Weise Schlaufen gebildet werden, durch welche stabförmige Riegelelemente gesteckt werden.

Eine solche Ausführungsform der Erfindung ergänzt sich in idealer Weise mit in den Ankerstab integrierten Spannschlössern oder Spanngurten, da ein durch diese Art der Befestigung sich ergebender geringer Schlupf durch die Spannschlösser oder Spanngurte kompensiert werden kann.

Gemäß einer bevorzugten Ausführungsform der Erfindung besitzt der Anschlussstab an seinem Außenumfang ein Gewinde, um auf diese Weise mit Hilfe von Schraubmuffen einen quasi endlosen linienförmigen Anschluss des Geokunststoffes an den tragfähigen Untergrund zu ermöglichen.

Die Erfindung wird nachstehend anhand eines in der Zeichnung dargestellten Ausführungsbeispiels näher erläutert. Es zeigt
- Fig. 1: eine Schrägansicht einer erfindungsgemäßen Anordnung während der Herstellung einer Böschung,
- Fig. 2: einen Vertikalschnitt durch die in Fig. 1 dargestellte Anordnung und
- Fig. 3: eine Schrägansicht auf einen erfindungsgemäßem Bodennagel, jedoch ohne Darstellung des Geogitters.

In Fig. 1 sieht man zunächst in schematischer Darstellung den Untergrund, der aus einem standfesten Gebirge 1 und einer davor künstlich hergestellten Aufschüttung 2 besteht, die aus lagenweise verdichteten Schichten 3 aufgebaut wird. Die Aufschüttung 2 weist auf der dem standfesten Gebirge 1 abgewandten Seite eine Böschung 4 auf, deren Böschungswinkel im vorliegenden Beispiel steiler ist als der innere Reibungswinkel des für die Aufschüttung 2 verwendeten Materials. Daraus resultiert eine Tendenz zur Instabilität der Böschung 4, der durch Verlegen eines Geogitters 5 auf der Oberseite der zuvor eingebrachten Schicht 3 entgegengewirkt wird. Im fertigen Zustand ist die Aufschüttung 2 also von horizontal verlaufenden Geogittern 5 durchsetzt, die in mehreren vertikal beabstandeten Ebenen planparallel übereinander liegen, was in der Fachsprache auch als "bewehrte Erde" bezeichnet wird. Zur Böschung 4 hin bildet ein winkelförmiges Stahlgitterelement 6 den Abschluss, dessen horizontaler Schenkel 7 kraftschlüssig mit dem Geogitter 5 verbunden ist und dessen aufrechter Schenkel 8 die Böschung 4 stabilisiert.

Zur Lagesicherung des Geogitters 5 ist dieses mit Hilfe von Bodennägeln 9 im standfesten Gebirge 1 verankert. Zu diesem Zweck sind mehrere Bodennägel 9 auf gleicher Höhe und in seitlichem Abstand innerhalb von Bohrlöchern 11 angeordnet, wobei die Längsachse der Bodennägel 9 in Richtung der erwarteten Bodenbewegung verläuft oder zumindest eine richtungsparallele Komponente dazu besitzt, was heißen soll, dass die Bodennägel nicht senkrecht zur erwarteten Bewegungsrichtung orientiert sind. Wie vor allem aus den Figuren 2 und 3 ersichtlich, bestehen die Bodennägel 9 im Wesentlichen aus einem Ankerstab, der sich mit seinem ersten Längsabschnitt 10 in ein Bohrloch 11 erstreckt. Der Hohlraum zwischen der Bohrlochwandung und dem ersten Längsabschnitt 10 ist mit einem Mörtel 12 aufgefüllt, der nach Erhärten einen Verbundkörper bildet, der die auf den Bodennagel 9 einwirkenden Kräfte an das standfeste Gebirge 1 überträgt.

Das luftseitige Ende des Bohrlochs 11 ist von einer Kalottenplatte 13 verschlossen, durch welche sich der Bodennagel 9 mit seinem außerhalb des Bohrlochs 11 liegenden zweiten Längsabschnitt 14 erstreckt. Eine auf dem zweiten Längsabschnitt 14 sitzende Kugelbundmutter 15 spannt die Kalottenplatte 13 gegen das Gebirge 1, wobei durch eine komplementäre Formgebung von Kalotte und Kugelbundmutter ein Winkelausgleich ermöglicht wird.

Der zweite Längsabschnitt 14 des Bodennagels 9 ist zweigeteilt, wobei der getrennte Endabschnitt 16 über ein Spannschloss 17 mit dem übrigen Ankerstab fluchtend verbunden ist. Das Spannschloss 17 erlaubt es, den axialen Abstand zwischen dem Endabschnitt 16 und übrigem Ankerstab einstellen zu können.

Wie die Fig. 2 und 3 zeigen, ist auf den Endabschnitt 16 eine aufgeschraubte Öse 18 aufgebracht. Zu diesem Zweck weist die Öse 18 eine axiale Bohrung mit Innengewinde auf, die mit dem Außengewinde des Bodennagels 9 in Eingriff steht. Alternativ wäre es auch möglich, die Öse 18 an den Ankerstab anzuschweißen. Im Kopfbereich ist in die Öse 18 eine Querbohrung 19 eingebracht, die eine Aufnahme für einen darin einsteckbaren Anschlussstab 20 bildet. Ein solcher Bodennagel 9 bildet zusammen mit dem Anschlussstab 20 eine Anordnung zum Anschluss des Geogitters 5 an das standfeste Gebirge 1, worauf im Folgenden näher eingegangen wird.

Insbesondere Fig. 2 zeigt den kraftschlüssigen Anschluss des Geogitters 5 an die Bodennägel 9. Dazu ist das Geogitter 5 um den in den aufgeschraubten oder angeschweißten Ösen 18 gehaltenen Anschlussstab 20 umgeschlagen. Der Umschlag 21 ist auf dem übrigen Geogitter 5 abgelegt, und zwar derart, dass entlang des Anschlussstabs 20 die von den Längsstegen 22 und Querstegen 23 gebildeten Maschen des Umschlags 21 und dem übrigen Geogitter 5 in etwa deckungsgleich übereinander liegen.

Zum Verbinden des Umschlags 21 mit dem übrigen Geogitter 5 sind die Längsstege 22 durch die Maschenöffnungen geführt, wobei sich die Längsstege 22 des Umschlags 21 mit denen des übrigen Geogitters 5 zweimal kreuzen und auf diese Weise Schlaufen bilden. Durch die Schlaufen ist ein zum Anschlussstab 20 in etwa parallel verlaufender stabförmiger Riegel 24 gesteckt, der die Verriegelung des Geogitters 5 am Anschlussstab 20 bewirkt.

Da diese Art des Anschlusses des Geogitters 5 an die Bodennägel 9 noch mit einem gewissen Schlupf behaftet ist, kann vorteilhafterweise mit Hilfe der Spannschlösser 17 die axiale Länge des Bodennagels 9 verkürzt und damit das Geogitter 5 gespannt werden, so dass ein möglicher Schlupf aus dem System eliminiert wird.

In den Zeichnungen nicht dargestellt ist eine Ausführungsform der Erfindung, bei der der Anschlussstab mittels eines oder mehrerer Spanngurte am Ankerstab befestigt ist. Der Spanngurt kann dabei um den Anschlussstab geführt sein und schließt beispielsweise an die auf dem freien Ende des zweiten Längsabschnitts des Ankerstabs sitzende Aufnahme an. Durch Spannen des Spanngurts wird er Anschlussstab in Richtung der Ankerstäbe gespannt und mit ihm das Geogitter oder der Geokunststoff.

## Patentansprüche

1. Anordnung zum Anschluss eines Geokunststoffs (5) an einen tragfähigen Untergrund (1) mit mindestens zwei jeweils Bodennägel (9) bildenden Ankerstäben, die jeweils mit einem ersten Längsabschnitt (10) im tragfähigen Untergrund (1) verankert sind und mit einem zweiten Längsabschnitt (14) aus dem tragfähigen Untergrund (1) herausreichen, wobei der Geokunststoff (5) kraftschlüssig Im Bereich des zweiten Längsabschnitts (14) an die mindestens zwei Ankerstäbe anschließt,
**gekennzeichnet durch**
- einen quer zur Längsachse der Ankerstäbe verlaufenden Anschlussstab (20), an dem und über dessen Länge der
- Geokunststoff (5) kraftschlüssig angeschlossen ist, wobei
- Mittel zur Befestigung des Anschlussstabs (20) jeweils an dem freien Ende des zweiten Längsabschnitts (14) der Ankerstäbe vorgesehen sind.

2. Anordnung nach Anspruch 1, **dadurch gekennzeichnet, dass** die Mittel jeweils eine Aufnahme umfassen, an welcher der Anschlussstab fixiert ist und welche jeweils mit dem freien Ende des zweiten Längsabschnitts (14) der Ankerstäbe verbunden ist.

3. Anordnung nach Anspruch 2, **dadurch gekennzeichnet, dass** die Aufnahme am Ende der Gewindestäbe aus einer aufgeschraubten oder angeschweißten Öse (18) mit Querbohrung (19) besteht, durch welche sich der Anschlussstab (20) erstreckt.

4. Anordnung nach einem der Ansprüche 1 bis 3, **dadurch gekennzeichnet, dass** die Mittel zusätzlich ein Spannschloss (17) umfassen, das zwischen Aufnahme und zweitem Längsabschnitt (14) zwischengeschaltet ist.

5. Anordnung nach einem der Ansprüche 1 bis 4, **dadurch gekennzeichnet, dass** die Mittel mindestens ein Spannelement, vorzugsweise einen Spanngurt, umfassen, der sich vom zweiten Längsabschnitt (14) des Ankerstabs bzw. von dessen Aufnahme zum Anschlussstab (20) erstreckt.

6. Anordnung nach einem der Ansprüche 1 bis 5, **dadurch gekennzeichnet, dass** der Geokunststoff (5) zur Befestigung an dem Anschlussstab (20) um den Anschlussstab (20) umgeschlagen und der Umschlag (21) mit dem übrigen Geokunststoff (5) Verbindungsstellen ausbildet.

7. Anordnung nach Anspruch 6, **dadurch gekennzeichnet, dass** der Geokunststoff aus einem Geogitter (5) besteht mit einer von Längsstegen (22) und Querstegen (23) gebildeten Gitterstruktur, wobei die Verbindungsstellen hergestellt sind, indem die Längsstege (22) des Umschlags (21) und des übrigen Geogitters (5) im Bereich zwischen zwei benachbarten Querstegen (23) zur Bildung einer Schlaufe doppelt über Kreuz geführt sind und ein stabförmiger Riegel (24) durch die Schlaufen gesteckt ist.

8. Anordnung nach einem der Ansprüche 1 bis 7, **dadurch gekennzeichnet, dass** der Anschlussstab (20) und/oder der Ankerstab an seinem Außenumfang Rippen oder ein Gewinde besitzt.

9. Anordnung nach Anspruch 8, **dadurch gekennzeichnet, dass** mindestens zwei Anschlussstäbe (20) mittels Muffen stumpf gestoßen sind.

## Claims

1. Arrangement for connecting a geosynthetic material (5) to a stable base (1) comprising at least two anchor rods which each form ground nails (9) and are each anchored in the stable base (1) by a first longitudinal portion (10) and extend out of the stable base (1) by a second longitudinal portion (14), the geosynthetic material (5) being connected in a non-positive manner to the at least two anchor rods in the region of the two longitudinal portions (14),
**characterised by**
- a connecting rod (20) which extends transversely to the longitudinal axis of the anchor rods and to which and over the length of which the geosynthetic material (5) is connected in a non-positive manner,
- means which are provided for attaching the connecting rod (20) to each of the free ends of the second longitudinal portion (14) of the anchor rods.

2. Arrangement according to claim 1, **characterised in that** each of the means comprises a receptacle to which the connecting rod is fixed and which is connected in each case to the free end of the second longitudinal portion (14) of the anchor rods.

3. Arrangement according to claim 2, **characterised in that** the receptacle at the end of the threaded rod consists of an eyelet (18) which is screwed or welded thereto and has a cross-hole (19) through which the connecting rod (20) extends.

4. Arrangement according to any of claims 1 to 3, **characterised in that** the means also comprise a turnbuckle (17) which is interposed between the receptacle and the second longitudinal portion (14).

5. Arrangement according to any of claims 1 to 4, **characterised in that** the means comprise at least one tensioning element, preferably a tension belt, which extends from the second longitudinal portion (14) of the anchor rod or from the receptacle thereof to the connecting rod (20).

6. Arrangement according to any of claims 1 to 5, **characterised in that**, in order to fasten it to the connecting rod (20), the geosynthetic material (5) is enveloped around the connecting rod (20) and the envelope (21) forms connecting points to the remaining geosynthetic material (5).

7. Arrangement according to claim 6, **characterised in that** the geosynthetic material consists of a geogrid (5) having a grid structure formed from longitudinal webs (22) and transverse webs (23), the connecting points being formed by the longitudinal webs (22) of the envelope (21) and of the remaining geogrid (5) being guided so as to form a double criss-cross between two adjacent transverse webs (23) in order to create a loop, and a rod-like bar (24) being inserted through the loops.

8. Arrangement according to any of claims 1 to 7, **characterised in that** the outer periphery of the connecting rod (20) and/or the anchor rod comprises ribs or a thread.

9. Arrangement according to claim 8, **characterised in that** at least two connecting rods (20) are butt-jointed by means of sockets.

## Revendications

1. Dispositif de rattachement d'un matériau géosynthétique (5) à une structure porteuse (1), comportant au moins deux tirants d'ancrage qui forment des barres d'enfouissement (9) respectives et sont respectivement ancrés dans ladite structure porteuse (1) par un premier segment longitudinal (10) et dépassent au-delà de ladite structure porteuse (1) par un second segment longitudinal (14), ledit matériau géosynthétique (5) se rattachant aux deux tirants d'ancrage à présence minimale par engagement positif, dans la région dudit second segment longitudinal (14),
**caractérisé par**
- une tige de rattachement (20) s'étendant transversalement par rapport à l'axe longitudinal des tirants d'ancrage, tige à laquelle, et sur la longueur de laquelle le
- matériau géosynthétique (5) est rattaché par engagement positif, sachant que
- des moyens sont prévus pour la fixation de ladite tige de rattachement (20) à l'extrémité libre respective du second segment longitudinal (14) desdits tirants d'ancrage.

2. Dispositif selon la revendication 1, **caractérisé par le fait que** les moyens incluent, à chaque fois, un logement auquel la tige de rattachement est assujettie, et qui est relié à l'extrémité libre respective du second segment longitudinal (14) des tirants d'ancrage.

3. Dispositif selon la revendication 2, **caractérisé par le fait que** le logement est constitué, à l'extrémité des tiges filetées, d'un oeillet (18) rapporté par vissage ou par soudage, percé d'un trou transversal (19) traversé par la tige de rattachement (20).

4. Dispositif selon l'une des revendications 1 à 3, **caractérisé par le fait que** les moyens incluent, additionnellement, un tendeur (17) interposé entre le logement et le second segment longitudinal (14).

5. Dispositif selon l'une des revendications 1 à 4, **caractérisé par le fait que** les moyens incluent au moins un élément de serrage, de préférence une sangle de serrage qui s'étend vers la tige de rattachement (20) à partir du second segment longitudinal (14) du tirant d'ancrage ou, respectivement, à partir du logement de ce dernier.

6. Dispositif selon l'une des revendications 1 à 5, **caractérisé par le fait que** le matériau géosynthétique (5) est rabattu autour de la tige de rattachement (20) en vue de la fixation à ladite tige de rattachement (20), et le rabat (21) forme des zones de liaison avec la partie restante dudit matériau géosynthétique (5).

7. Dispositif selon la revendication 6, **caractérisé par le fait que** le matériau géosynthétique est constitué d'une géogrille (5) dotée d'une structure en treillis composée de membrures longitudinales (22) et de membrures transversales (23), les zones de liaison étant instaurées par double appareillage croisé des membrures longitudinales (22) du rabat (21) et de la partie restante de ladite géogrille (5) dans la région située entre deux membrures transversales (23) voisines, en vue de former une boucle, un verrou (24) en forme de baguette étant enfiché à travers les boucles.

8. Dispositif selon l'une des revendications 1 à 7, **caractérisé par le fait que** la tige de rattachement (20) et/ou le tirant d'ancrage est pourvu(e) de nervures ou d'un filetage sur son pourtour extérieur.

9. Dispositif selon la revendication 8, **caractérisé par le fait qu'**au moins deux tiges de rattachement (20) sont reliées bout à bout à l'aide de manchons.
